# EUROPÄISCHE PATENTSCHRIFT

(11) **EP 0 372 368 B1**
(45) Veröffentlichungstag und Bekanntmachung des Hinweises auf die Patenterteilung: **13.10.1993**
(21) Anmeldenummer: 89122023.8
(22) Anmeldetag: 29.11.1989
(51) Int. Cl.: H01R 9/09

(54) **Kontaktelement zum Einpressen in Bohrungen einer Leiterplatte**
Contact element to be pressed in the holes of a printed-circuit board
Elément de contact à presser dans des trous d'une carte imprimée

(30) Priorität: 02.12.1988 DE 8815052 U
(43) Veröffentlichungstag der Anmeldung: 13.06.1990
(73) Patentinhaber: SIEMENS AKTIENGESELLSCHAFT, 80333 München (DE)
(72) Erfinder: Liebich, Ernst, D-8085 Geltendorf (DE); Longueville, Jacques, B-8020 Oostkamp (BE)

(56) Entgegenhaltungen:
- EP-A- 0 152 769
- EP-A- 0 221 319

## Beschreibung

Die Erfindung bezieht sich auf ein Kontaktelement, das einen stiftförmigen, zum Einstecken in eine Bohrung einer Schaltungsträgerplatte eingerichteten Abschnitt aufweist, in welchem zwei in Einsteckrichtung nebeneinander verlaufende, endseitig ineinander übergehende Streben vorgesehen sind.

Ein Kontaktelement zum Einpressen in Bohrungen einer Leiterplatte ist aus der EP 00 89 491 B1 bekannt. Der sich bei diesem Kontaktelement zwischen den beiden voneinander beabstandeten Streben erstreckende Steg unterstützt die federnde Nachgiebigkeit der Streben und vermindert dadurch die Gefahr einer zu großen irreversiblen Deformation der Streben beim Einstecken des Kontaktelementes in eine Bohrung einer Schaltungsträgerplatte.Dadurch wird ein dauernder fester Sitz der sich federnd gegen die Bohrungswand legenden Streben in der Bohrung gewährleistet.

Aufgabe vorliegender Erfindung ist es, ein Kontaktelement der eingangs genannten Art so auszubilden, daß die symmetrische Übernahme der auf die Streben von der Bohrungswand ausgeübten Kräfte durch den die Streben verbindenden Steg noch verbessert wird.

Erfindungsgemäß ergibt sich die Lösung dieser Aufgabe dadurch, daß in Verlaufsrichtung der Streben wenigstens zwei sich zwischen den Streben erstreckende Stege aufeinanderfolgen, und daß jeder Steg mit einer mittleren, quer zur Längserstreckung der Streben gerichteten Krümmung oder Abwinkelung versehen ist, wobei die mittleren Krümmungen oder Abwinkelungen aufeinander folgender Stege abwechselnd zueinander entgegengesetzt gerichtet sind.

Durch die Verwendung von z.B. vier Stegen, von denen zwei nach der einen und zwei nach der anderen Seite hin abgewinkelt sind, ergibt sich eine besonders gleichmäßige Kraftverteilung im Bereich der durch die Länge der Streben bestimmten Einpreßzone des Kontaktelementes.

Dabei kann in weiterer Ausgestaltung der Erfindung vorteilhaft vorgesehen sein, daß die Wandstärke der Stege zur mittleren Krümmung oder Abwinkelung hin verringert ist.

Weiter kann vorgesehen sein, daß im Bereich endseitiger Übergangszonen der Streben stegfreie Zwickel vorgesehen sind, wodurch die Übergangszonen besonders elastisch sind, oder daß im Bereich endseitiger Übergangszonen der Streben zwickelförmige Stege vorgesehen sind, deren mittlere Krümmung oder Abwinkelung zu einem benachbarten Steg hin zunehmend vergrößert ist, wodurch eine besonders widerstandsfähige Einpreßzone erhalten wird.

Hierbei ist es vorteilhaft, entsprechend einer weiteren Ausgestaltung der Erfindung, die Wandstärke der zwickelförmigen Stege zu einem Nachbarsteg hin von der Dicke der Streben auf die Wandstärke des Nachbarsteges zu vermindern.

Ferner kann vorgesehen sein, daß einander zugekehrte Seiten der Streben zueinander parallel gerichtet sind, und daß voneinander abgewandte Außenseiten der Streben in Einsteckrichtung des Kontaktelementes zusammenwirkend einen spitzen Winkel bilden. Hierdurch wird das Einführen der Einpreßzone in die Bohrung einer Schaltungsträgerplatte zusätzlich erleichtert.

Weiter kann vorgesehen sein, daß die Außenseite der Streben mit einer der Krümmung der Bohrung angepaßten Verrundung versehen ist, wodurch ein besonders guter Sitz der Streben in der Bohrung der Schaltungsträgerplatte erzielbar ist.

Schließlich kann noch vorgesehen sein, daß benachbarte Stege über gegen die Wandstärke der Stege dünne, im wesentlichen quer zur Verlaufsrichtung der Streben gerichtete Zwischenwände zusammenhängen. Hierdurch unterstützen sich die Stege zusätzlich gegenseitig über die Zwischenwände.

Ausführungsbeispiele eines Kontaktelementes nach der Erfindung werden nachfolgend anhand von sechs Figuren noch näher erläutert. Dabei zeigen, jeweils mehr oder weniger stark vergrößert und teilweise schematisiert,
Fig. 1 eine Vorderansicht der Einpreßzone eines Kontaktelementes,
Fig. 2 in Seitenansicht einen Längsschnitt durch die Einpreßzone,
Fig. 3 einen Querschnitt durch die Einpreßzone im Bereich eines Steges,
Fig. 4 und 5 Längsschnitte durch endseitig unterschiedlich gestaltete Einpreßzonen und
Fig. 6 eine Vorderansicht einer Einpreßzone, bei der voneinander abgewandte Außenseiten der Streben in Einsteckrichtung zusammenwirkend konisch verlaufen.

Im einzelnen ist den Figuren zu entnehmen, daß in einem Abschnitt 1 eines Kontaktelementes zwei nebeneinander verlaufende, voneinander beabstandete Streben 2 vorgesehen sind, zwischen denen sich quer zur Verlaufsrichtung der Streben 2 hintereinander mehrere, mit ihren Flachseiten 4 parallel zu einer Längsachse 5 des Kontaktelementes verlaufende wandartige Stege 3 erstrecken. Der Abschnitt 1 bildet eine elastische Einpreßzone, mit der das Kontaktelement lotfrei in der Bohrung einer Schaltungsträgerplatte verankert werden kann.

Die Stege 3 sind quer zur Verlaufsrichtung der Streben 2 abgewinkelt bzw. gekrümmt ausgebildet und bei in Verlaufsrichtung der Streben 2 aufeinanderfolgenden Stegen ist die Richtung der Krümmung bzw. Abwinkelung der Stege jeweils zueinander entgegengesetzt vorgesehen.

Bei der Erzeugung der Abwinkelungen bzw. Krümmungen der Stege 3 verbleiben vorteilhaft zwischen benachbarten Stegen 3 im wesentlichen quer zu einer Längsachse 5 der Einpreßzone ausgerichtete Zwischenwände 6 mit einer Wandstärke, die wesentlich geringer ist, als die der Stege 3. Benachbarte Stege 3 hängen über diese Zwischenwände 6 zusammen. Die Stabilität der Stege 3 wird dadurch erhöht.

Wie insbesondere FIG 3 zu entnehmen ist, kann die Wandstärke der Stege 3, die wesentlich geringer ist, als die Wandstärke der balkenförmigen Streben 2, zur Mitte der Stege 3 hin reduziert sein, wodurch eine progressiv zunehmende Abstützwirkung der Stege 3 bezüglich der Streben 2 erreicht wird.

An beiden Enden gehen die Streben 2 ineinander über und bilden dadurch zwischen sich Zwickel 7.

Die ineinander übergehenden Streben 2 bilden auf einer Seite der Einpreßzone des Kontaktelementes z.B. einen Stift, der auf einer Seite der nicht dargestellten Schaltungsträgerplatte aus der Bohrung, in der das Kontaktelement mit der Einpreßzone sitzt, vorsteht und als Stützpunkt zum Anschluß von Leitern oder als Kontaktstift oder Kontaktmesser zum Aufstecken einer Kontaktfeder verwendet werden kann. Auf der anderen Seite bilden die ineinander übergehenden Streben 2 Schultern 8, die die Einstecktiefe der Einpreßzone in einer Bohrung der Schaltungsträgerplatte begrenzen.

Im Bereich der Zwickel 7 können jedoch auch zwickelförmige Stege 9 vorgesehen sein, deren Abwinkelung bzw. Krümmung sich ausgehend von der einem Nachbarsteg zugewandten Seite sich zum Vereinigungspunkt der beiden Streben 2 hin kontinuierlich vermindert.

Dabei kann sich insbesondere auch die Wandstärke dieser zwickelförmigen Stege 9 von der Dicke der Streben 2 ausgehend zu einem Nachbarsteg 3 hin auf die Wandstärke des Nachbarsteges 3 vermindern (FIG 4).

Vorteilhaft ist es auch, wenn man unter Aufrechterhaltung der Parallelität der einander zugewandten Seitenflächen 10 der Streben 2 die voneinander abgewandten Außenseiten 11 der Streben 2 so ausbildet, daß diese Außenseiten 11 zusammenwirkend konisch verlaufen, wobei der von den Außenseiten 11 eingeschlossene spitze Winkel in Einsteckrichtung des Kontaktelementes in die Bohrung einer Schaltungsträgerplatte zielt. Dadurch wird das Eindrücken der Einpreßzone 1 in die Bohrung erleichtert.

## Patentansprüche

1. Kontaktelement, das einen stiftförmigen, zum Einstecken in eine Bohrung einer Schaltungsträgerplatte eingerichteten Abschnitt (1) aufweist, in welchem zwei in Einsteckrichtung nebeneinander verlaufende, endseitig ineinander übergehende Streben (2) vorgesehen sind, dadurch gekennzeichnet, daß in Verlaufsrichtung der Streben (2) wenigstens zwei sich zwischen den Streben (2) erstreckende Stege (3) aufeinanderfolgen und daß jeder Steg mit einer mittleren, quer zur Längserstreckung der Streben (2) gerichteten Krümmung oder Abwinkelung versehen ist, wobei die mittleren Krümmungen oder Abwinkelungen (12) aufeinanderfolgender Stege (3) abwechselnd zueinander entgegengesetzt gerichtet sind.

2. Kontaktelement nach Anspruch 1, **dadurch gekennzeichnet,** daß die Wandstärke der Stege (3) zur mittleren Krümmung oder Abwinkelung (12) hin verringert ist.

3. Kontaktelement nach Anspruch 1 oder Anspruch 2, **dadurch gekennzeichnet,** daß im Bereich endseitiger Übergangszonen der Streben (2) stegfreie Zwickel (7) vorgesehen sind.

4. Kontaktelement nach Anspruch 1 oder Anspruch 2, **dadurch gekennzeichnet,** daß im Bereich endseitiger Übergangszonen der Streben (2) zwickelförmige Stege (9) vorgesehen sind, deren mittlere Krümmung oder Abwinkelung (12) zu einem benachbarten Steg (3) hin zunehmend vergrößert ist.

5. Kontaktelement nach Anspruch 4, **dadurch gekennzeichnet,** daß die Wandstärke der zwickelförmigen Stege (9) zu einem Nachbarsteg (3) hin von der Dicke der Streben (2) auf die Wandstärke des Nachbarsteges (3) vermindert ist.

6. Kontaktelement nach einem der vorhergehenden Ansprüche, **dadurch gekennzeichnet**, daß einander zugekehrte Seiten (10) der Streben (2) zueinander parallel gerichtet sind und daß voneinander abgewandte Außenseiten (11) der Streben (2) in Einsteckrichtung des Kontaktelementes zusammenwirkend einen spitzen Winkel bilden.

7. Kontaktelement nach einem der vorhergehenden Ansprüche, **dadurch gekennzeichnet,** daß die Außenseiten (11) der Streben (2) mit einer der Krümmung der Bohrung angepaßten Verrundung versehen sind.

8. Kontaktelement nach einem der vorhergehenden Ansprüche, **dadurch gekennzeichnet**, daß benachbarte Stege (3) über gegen die Wandstärke der Stege (3) dünne, im wesentlichen quer zur Verlaufsrichtung der Streben (2) gerichtete Zwischenwände (6) zusammenhängen.

## Claims

1. Contact element having a pin-type portion (1) which is designed for insertion in a bore of a circuit support plate and in which two strut sections (2) are provided which extend side-by-side in the insertion direction and merge into one another at the ends, characterised in that at least two ridges (3) extending between the strut sections (2) follow one another in the direction of extension of the strut sections (2), and in that each ridge is provided with a central curve or bend directed transversely to the longitudinal extension of the strut sections (2), the central curves or bends (12) of consecutive ridges (3) being alternately directed oppositely to one another.

2. Contact element according to Claim 1, characterised in that the wall thickness of the ridges (3) is reduced towards the central curve or bend (12).

3. Contact element according to Claim 1 or 2, characterised in that ridge-free gussets (7) are provided in the end zones where the strut sections (2) merge.

4. Contact element according to Claim 1 or 2, characterised in that gusset-type ridges (9), whose central curve or bend (12) is increasingly enlarged towards an adjacent ridge (3), are provided in the end zones where the strut sections (2) merge.

5. Contact element according to Claim 4, characterised in that the wall thickness of the gussettype ridges (9) is reduced towards an adjacent ridge (3) from the thickness of the strut sections (2) to the wall thickness of the adjacent ridge (3).

6. Contact element according to one of the preceding claims, characterised in that strut-section (2) sides (10) which face one another are directed parallel to one another, and in that outer strut-section (2) sides (11) facing away from one another interactively form an acute angle in the insertion direction of the contact element.

7. Contact element according to one of the preceding claims, characterised in that the outer strut-section (2) sides (11) are provided with a rounded section matched to the curvature of the bore.

8. Contact element according to one of the preceding claims, characterised in that adjacent ridges (3) are interconnected by intermediate walls (6) which are thin compared with the wall thickness of the ridges (3) and are directed essentially transversely to the direction of extension of the strut sections (2).

## Revendications

1. Élément de contact, qui possède une section en forme de tige (1), agencée de manière à être enfichée dans un perçage d'une plaquette à circuits imprimés et dans laquelle il est prévu deux barrettes (2) qui s'étendent côte-à-côte dans la direction d'enfichage et se prolongent l'une l'autre au niveau de leurs extrémités, caractérisé par le fait qu'au moins deux réglettes (3), qui s'étendent entre les barrettes (2), se succèdent dans la direction dans laquelle s'étendent les barrettes (2) et que chaque réglette comporte une partie médiane cintrée ou coudée, qui s'étend transversalement par rapport à l'extension longitudinale des barrettes (2), les parties médianes cintrées ou coudées (12) de réglettes successives (3) étant dirigées dans des sens alternativement opposés.

2. Élément de contact suivant la revendication 1, caractérisé par le fait que l'épaisseur de paroi des réglettes (3) est réduite en direction de la partie cintrée ou coudée médiane (12).

3. Élément de contact suivant la revendication 1 ou 2, caractérisé par le fait que des coins (7) sans réglettes sont prévus au niveau de zones finales de jonction des barrettes (2).

4. Élément de contact suivant la revendication 1 ou 2, caractérisé par le fait qu'au niveau des zones finales de jonction des barrettes (2), il est prévu des réglettes en forme de coins (9), dont la partie médiane cintrée ou coudée (12) s'élargit de plus en plus en direction d'une réglette voisine (3).

5. Élément de contact suivant la revendication 4, caractérisé par le fait que l'épaisseur de paroi des réglettes en coin (9) diminue en direction d'une réglette voisine (3), depuis l'épaisseur des barrettes (2) jusqu'à l'épaisseur de paroi de la réglette voisine (3).

6. Élément de contact suivant l'une des revendications précédentes, caractérisé par le fait que des côtés (10), qui se font face, des barrettes (2) sont parallèles et que des côtés extérieurs (11), tournés à l'opposé l'un de l'autre, des barrettes (2) font un angle aigu, dans la direction d'enfichage de l'élément de contact.

7. Élément de contact suivant l'une des revendications précédentes, caractérisé par le fait que les côtés extérieurs (11) des barrettes (2) possèdent un arrondi adapté à la courbure du perçage.

8. Élément de contact suivant l'une des revendications précédentes, caractérisé par le fait que des réglettes voisines (3) sont réunies par l'intermédiaire de parois intercalaires (6), qui sont minces par rapport à l'épaisseur de paroi des réglettes (3) et s'étendent sensiblement transversalement par rapport à la direction dans laquelle s'étendent les barrettes (2).
